# EUROPÄISCHE PATENTSCHRIFT

(11) **EP 1 745 826 B1**
(45) Veröffentlichungstag und Bekanntmachung des Hinweises auf die Patenterteilung: **22.08.2007**
(21) Anmeldenummer: 06450094.5
(22) Anmeldetag: 06.07.2006
(51) Int. Cl.: A63C 5/044, A63C 5/04

(54) **Verfahren zur Bearbeitung von Laufflächen von Wintersportgeräten**
Process for machining running bases of wintersport apparatuses
Procede de preparation de semelle d'appareil de sport d'hiver

(30) Priorität: 14.07.2005 AT 11892005
(43) Veröffentlichungstag der Anmeldung: 24.01.2007
(73) Patentinhaber: ATOMIC Austria GmbH, 5541 Altenmarkt (AT)
(72) Erfinder: Schamesberger, Robert Dipl.-Ing. Dr., 7000 Eisenstadt (AT)
(74) Vertreter: Secklehner, Günter

(56) Entgegenhaltungen:
- WO-A-03/061783
- AT-B- 403 887
- DE-A1- 4 013 901
- DE-A1- 10 130 392
- FR-A- 2 112 645

## Beschreibung

Die Erfindung betrifft ein Verfahren zur Bearbeitung von Laufflächen von Wintersportgeräten, wie etwa Schiern oder Snowboards, bei dem ein Belagrohling einem Bearbeitungsvorgang unterworfen wird, um eine vorbestimmte Oberflächen-Mikrostruktur zu erhalten, die die Gleitfähigkeit verbessert, sowie eine entsprechende Vorrichtung zur Bearbeitung von Belägen von Wintersportgeräten.

Das Gleiten eines Wintersportgerätes, wie etwa eines Schis auf Schnee, stellt einen Reibungsfall besonderer Art dar. Dies hat seinen Grund darin, dass die einzelnen Reibpartner, wie Belag, Schnee und dazwischenliegender Wasserfilm schwer definierbar sind und die geometrischen Verhältnisse schwierig zu beschreiben und veränderlich sind. Es ist bekannt, dass der Reibungswiderstand unter Verhältnissen, wie sie etwa bei Schiern, aber auch unter anderen Umständen, wie etwa bei Booten oder Flugzeugen vorliegen, unter Umständen durch gezieltes Aufrauen der Oberfläche des betreffenden Gegenstandes günstig beeinflusst werden kann. Ein Grund für die verbesserten Gleiteigenschaften von rauen Oberflächen der Beläge bzw. Laufflächen von Schiern liegt in der Tatsache, dass Saugeffekte bei höheren Geschwindigkeiten verringert bzw. vermieden werden.

Als Material für die Herstellung von Schibelägen hat sich weitestgehend Polyethylen durchgesetzt. Besondere Vorteile von Polyethylen, insbesondere mit mittlerer und hoher Molmasse liegen im guten Verschleiß- und Gleitverhalten hoher Zähigkeit und gleichzeitig hervorragender Chemikalienbeständigkeit. Diese Vorteile, insbesondere die Abriebfestigkeit, steigen mit zunehmender Molmasse an, so dass insbesondere für kritische Anwendungsfälle, wie etwa den Rennsport, ultrahochmolekulares Polyethylen mit einer Molmasse von mehreren Millionen verwendet wird. Die Herstellung und Bearbeitung von Belägen aus ultrahochmolekularem Polyethylen ist jedoch schwierig, da dieses Material nicht extrudierbar und äußerst schwer verformbar ist.

In der Praxis werden die zur Verbesserung der Gleiteigenschaften erforderlichen Oberflächenstrukturen zumeist durch Schleifvorgänge aufgebracht, was jedoch mit verschiedenen Nachteilen behaftet ist. Zum einen ist es aufgrund von unvermeidlichen Dickentoleranzen bei der Belagherstellung kaum möglich, eine gleichmäßige Oberflächenrauigkeit zu erzielen, da die Dickentoleranzen größer sind als die Tiefe der herzustellenden Struktur. Auf diese Weise ist es unvermeidlich, dass die Oberflächeneigenschaften, wie die Rautiefe, von den jeweils lokal vorliegenden Dickenschwankungen des Belagrohlings abhängen und somit ungleichmäßig und nicht reproduzierbar sind. Ein weiterer Nachteil von Schleifverfahren besteht darin, dass durch die unvermeidliche lokale Erwärmung der Belagoberfläche unerwünschte chemische Veränderungen auftreten, die die Gleiteigenschaften verschlechtern. Darüber hinaus kann es zu chemischen Wechselwirkungen zwischen dem Schleifmaterial und dem Material des Belages kommen, was eine weitere Beeinträchtigung darstellt.

Die FR 2 112 645 A offenbart eine Vorrichtung zur Ausbildung von Rillen in einer Kunststofffolie ähnlich wie sie zur Rillung von Karton verwendet wird. Diese Vorrichtung zur Rillung von Kunststofffolien weist eine rotierende Walze mit einer glatten und homogenen Oberfläche auf, wobei die zu rillende Kunststofffolie entlang einer Erzeugenden derselben mit ihr in Kontakt kommt. Auf derselben Erzeugenden wird an einem Punkt oder an mehreren Punkten derselben durch die Kunststofffolie hindurch ein Druck ausgeübt, der mit Hilfe von Rillungsorganen, wie etwa Schneidrädern, Kugeln oder einer mit Nuten oder Rippen versehenen Walze regelbar ist. Das zumindest eine Rillungsorgan ist dabei ausgebildet, um sich entlang der Erzeugenden der Walze abzustützen und hier einen regelbaren und an die gewünschte Rillungstiefe angepassten Druck auf die zwischen dem Rillungsorgan und der gegenüberliegenden Walze hindurchgeführte Kunststofffolie auszuüben. Ein Verfahren und eine Vorrichtung zur Herstellung einer Oberflächen-Mikrostruktur, die die Gleitfähigkeit der Lauffläche von Wintersportgeräten verbessert, ist dieser Druckschrift nicht zu entnehmen.

Aus der WO 03/061783 ist es bekannt, dass die Strukturierung eines Schibelags in eine Makrostruktur und eine Mikrostruktur unterteilt werden kann. Als Makrostruktur werden Strukturen mit einer Tiefe > 20 µm bezeichnet. Bei den Mikrostrukturen handelt es sich um kleinere Strukturen. In dieser Druckschrift wird zutreffend festgestellt, dass in der Praxis die Strukturierung durch Schleifen der Oberfläche hergestellt wird, wie dies oben beschrieben ist, wobei jedoch nur die Makrostruktur reproduzierbar hergestellt werden kann. Insbesondere ist die Mikrostruktur von einer Vielzahl von nicht direkt beeinflussbaren Parametern abhängig, so dass sich auch unter identischen Produktionsbedingungen große Unterschiede im Gleitverhalten ergeben. Um diese Nachteile zu vermeiden wird in der WO 03/061783 vorgeschlagen, einen Belag durch ein Prägeverfahren zu strukturieren, bei dem eine Prägewalze über den Belag abrollen gelassen wird, um eine Mikrostruktur herzustellen.

Solche Prägeverfahren stoßen jedoch mit zunehmender Molmasse des Materials des Belages auf zunehmende Schwierigkeiten, da eine plastische Verformung aufgrund der verringerten Fließeigenschaften nur mehr sehr eingeschränkt möglich ist. Daneben treten die bereits oben beschriebenen Ungleichmäßigkeiten zufolge der Dickentoleranz auf, da der lokale Druck des Prägewerkzeuges auf die Belagoberfläche sehr stark durch die Dickenschwankungen des Belages selbst beeinflusst wird. Aufgrund dieser Tatsachen ist es insbesondere bei hochmolekularen Belägen auch mit einem solchen Verfahren kaum möglich, reproduzierbare Oberflächenstrukturen herzustellen. Ein solches Prägeverfahren ist auch in der DE 102 43 310 A offenbart. Darüber hinaus beschreibt die EP 1 415 686 A ein modifiziertes Prägeverfahren, das die obigen Nachteile jedoch auch nicht beseitigen kann.

Die DE 40 13 901 A beschreibt ein Verfahren zur Profilierung der Laufflächen von Schiern. Dabei werden primär im Bereich der Bindung schuppenförmige Strukturen hergestellt, die das Steigverhalten verbessern sollen. Solche Strukturen müssen typische Größenordnungen aufweisen, die oberhalb der Makrostrukturen liegen, wie sie oben beschrieben sind. Dabei wird ein Bearbeitungswerkzeug in stoßprägender bzw. meißelartiger Bewegung in die Lauffläche gedrängt. Es ist jedoch nicht bekannt, ein solches oder ein ähnliches Verfahren zur Herstellung von Mikrostrukturen zu verwenden.

Aufgabe der vorliegenden Erfindung ist es, ein Verfahren anzugeben, mit dem die obigen Nachteile vermieden werden und mit dem es möglich ist, eine genau definierte und reproduzierbare Oberflächenstruktur eines Belages für ein Wintersportgerät herzustellen. Dabei sollen möglichst große Freiheitsgrade bei der geometrischen Ausbildung der Oberflächenstruktur möglich sein. Das Verfahren soll weiterhin keine Beeinflussung der chemischen Zusammensetzung und Eigenschaften verursachen.

Eine weitere Aufgabe der vorliegenden Erfindung ist es, eine Vorrichtung zur Herstellung eines solchen Belages anzugeben.

Erfindungsgemäß werden diese Aufgaben durch ein Verfahren gelöst, das dadurch gekennzeichnet ist, dass das Werkzeug mindestens eine Werkzeugspitze umfasst, die in gleitender Bewegung über eine Lauffläche des Belagrohlings bewegt wird und mit einer vorbestimmten Kraft auf den Belagrohling gedrückt wird, um Rillen auszubilden, wobei der die plastische Verformung umfassende Bearbeitungsvorgang auf einem Koordinatentisch durchgeführt wird. Als Mikrostruktur werden Vertiefungen oder Erhöhungen mit einer typischen Höhenabmessung von weniger als 0,02 mm bezeichnet. Es hat sich herausgestellt, dass durch eine plastische Verformung, die durch eine Relativbewegung des Werkzeuges in Bezug auf die Oberfläche des zu bearbeitenden Belages bzw. Belagrohling herbeigeführt wird, eine Oberflächenstruktur geschaffen werden kann, die durch eine lokale Materialverdrängung charakterisiert ist. Ein wesentlicher Aspekt der vorliegenden Erfindung besteht darin, dass die Herstellung der Oberflächenstruktur kraftgesteuert ist, das heißt, dass die Kraft, mit der ein Werkzeug auf die Lauffläche gedrückt wird, weitgehend unabhängig von lokalen Dickenschwankungen aufgrund von Produktionstoleranzen oder dergleichen ist. Auf diese Weise können die oben beschriebenen Nachteile vermieden werden und es wird insbesondere eine gleichmäßige und völlig reproduzierbare Oberflächenstruktur ohne Verschlechterung der chemischen Eigenschaften erreicht. Das erfindungsgemäße Verfahren sieht dabei vor, dass bei der Verformung des Belagrohlings mindestens eine Werkzeugspitze in gleitender Bewegung über die Lauffläche des Belagrohlings geführt wird. Ein solches Verfahren wird in anderem Zusammenhang als guillochieren bezeichnet. Dabei handelt es sich um ein Gravierverfahren, das aus der Metallbearbeitung stammt und vor längerer Zeit zur Herstellung von hochwertigen Uhren eingesetzt worden ist. Erfindungsgemäß erfolgt die Bearbeitung auf einem Koordinatentisch, das ist ein Arbeitsgerät, bei dem ein Werkzeug wie bei einem Plotter in Längs- und Querrichtung über das Werkstück bewegt werden kann.

Besonders bevorzugt wird ein Diamantkonus für ein solches Verfahren verwendet, da aufgrund der großen Härte eine extreme Abriebfestigkeit gegeben ist und durch das inerte Material keine chemischen Beeinflussungen der Oberfläche zu befürchten sind.

Besonders vorteilhaft ist es, wenn die Werkzeugspitze einen Radius von etwa 0,02 mm aufweist. Auf diese Weise können Mikrostrukturen optimaler Größenordnung hergestellt werden.

Besonders günstige Gleiteigenschaften werden erzielt, wenn das Werkzeug zumindest abschnittsweise in einem vorbestimmten Winkel zur Längsrichtung des Belagrohlings bewegt wird. Wenn es sich um einen rechten Winkel handelt, verlaufen die hergestellten Rillen quer zur Fahrtrichtung, was bei bestimmten Schneeverhältnissen Vorteile bietet. Es ist aber auch möglich, Wellenmuster vorzusehen, wobei beide Ausführungsvariante Vorteile gegenüber der bekannten und weitgehend verfahrensbedingten Anordnung von Längsrillen auf der Belagoberfläche aufweisen.

Eine besonders vorteilhafte Variante des erfindungsgemäßen Verfahrens ist dadurch gekennzeichnet, dass der die plastische Verformung umfassende Bearbeitungsvorgang auf dem Belagrohling vor dem Aufbringen auf das Wintersportgerät erfolgt. Eine solche Verfahrensfiihrung beinhaltet mehrere Vorteile. Zum einen kann auf einer planen Unterlage gearbeitet werden, die nicht wie ein zusammengebauter Schi in Längsrichtung gekrümmt und vorgespannt ist. Ein weiterer Vorteil dieser Verfahrensvariante besteht darin, dass bei der Bearbeitung der Belages keine Rücksicht auf Stahlkanten genommen werden muss. Vor oder nach der Bearbeitung wird der Belagrohling exakt zurechtgeschnitten und in die Ausnehmung zwischen den Stahlkanten passgenau eingebracht.

Mit dem erfindungsgemäßen Verfahren können Wintersportgeräte mit einer Lauffläche, vorzugsweise aus Polyethylen, geschaffen werden, deren Lauffläche eine vorbestimmte Struktur aufweist.

Bei einem solchen Wintersportgerät ist die Oberflächen-Struktur der Lauffläche durch plastische Verformung hergestellt. Es hat sich herausgestellt, dass solche Wintersportgeräte insbesondere in kritischen Anwendungen, wie etwa im Rennsport, also bei sehr hohen Geschwindigkeiten, und bei Verwendung hochqualitativer Materialien, wie ultrahochmolekularem Polyethylen, besondere Vorteile aufweisen.

Besonders günstig für die Gleiteigenschaften ist es in diesem Zusammenhang, wenn die Struktur als Rillenstruktur mit gleichmäßiger Tiefe ausgebildet ist. Dabei hat es sich weiters als günstig herausgestellt, wenn die Oberflächenstruktur aus vorbestimmten geometrischen Mustern zusammengesetzt ist. Chemische Veränderungen der Belagoberfläche können dadurch vermieden werden, dass die Oberflächenstruktur durch spanlose Bearbeitung hergestellt ist.

Im Weiteren betrifft die Erfindung eine Vorrichtung zur Herstellung von Belägen von Wintersportgeräten mit einer Werkzeugführung zur Führung eines Werkzeuges, das eine vorbestimmte Oberflächenstruktur auf der Lauffläche des Belages aufbringt, die eine Oberflächen-Mikrostruktur umfasst, die die Gleitfähigkeit verbessert, wobei das Werkzeug zur spanlosen Herstellung der Oberflächen-Mikrostruktur dazu ausgebildet ist, eine plastische Verformung der Lauffläche zu bewirken. Gemäß der erfindungsgemäßen Ausbildung ist eine solche Vorrichtung dadurch gekennzeichnet, dass das Werkzeug mindestens eine Werkzeugspitze zur Herstellung einer Rille mit einem vorbestimmten Profil aufweist und mit einer vorbestimmten Kraft auf die Lauffläche des Belagrohlings pressbar ist, wobei ein Koordinatentisch zur Bewegung des Werkzeuges eingerichtet ist.

Die Bearbeitungsleistung kann in besonders begünstigter Weise dadurch verbessert werden, dass an der Werkzeugführung mehrere Werkzeuge zur gleichzeitigen Bearbeitung der Lauffläche des Belagrohlings vorgesehen sind. Auf diese Weise ist es beispielsweise möglich, einen Schibelag ähnlich wie bei herkömmlichen Verfahren gleichzeitig über seine gesamte Breite zu bearbeiten, ohne die oben beschriebenen Vorteile aufzugeben. Besonders günstig ist es in diesem Zusammenhang, wenn die einzelnen Werkzeuge unabhängig voneinander federnd gelagert sind. Dadurch wird gewährleistet, dass sich jedes einzelne Werkzeug den jeweils vorliegenden lokalen Dickenschwankungen optimal anpassen kann. Alternativ dazu sind jedoch auch andere Lösungen, wie etwa eine hydraulische Lagerung der einzelnen Werkzeuge möglich. Eine optimale Anpassung der Oberflächenstruktur auf die jeweils geforderten Gleit- und Fahreigenschaften des Wintersportgerätes kann in besonders bevorzugter Weise dadurch erfolgen, dass die Werkzeugführung eine Steuerung zur Herstellung vorbestimmter Muster auf der Lauffläche des Belagrohlings aufweist.

In der Folge wird die vorliegende Erfindung anhand der in den Figuren dargestellten Ausführungsbeispiele näher erläutert.

Es zeigen:
- Fig. 1: schematisch ein Detail eines einzelnen Werkzeuges in einer Ansicht;
- Fig. 2: ein Vielfachwerkzeug;
- Fig. 3 bis 6: verschiedene Ausführungsvarianten der Bearbeitung des Belages; und
- Fig. 7: ein Detail von Fig. 1.

Bei dem Werkzeug von Fig. 1 handelt es sich um einen Gravierdiamanten 5 mit einem Schaftdurchmesser D von beispielsweise 3 mm, einem Konuswinkel a von 60° und einem Radius R der Diamantspitze 1 von 0,02 mm. Der Belagrohling ist mit 20 angedeutet.

Fig. 2 zeigt ein Mehrfachwerkzeug, bei dem nebeneinander mehrere Diamantstifte 5 in Längsrichtung verschiebbar und jeweils durch eine Feder 6 vorgespannt sind. Hinter den Stiften 5 der ersten Reihe sind auf Lücke weitere Stifte angeordnet, um eine größere Rillendichte erzeugen zu können.

Die Fig. 3 zeigt schematisch einen Abschnitt eines Schis 7 mit übertriebener Taillierung. Die Stahlkanten 8 begrenzen die Lauffläche 9. Eine Vielzahl von Rillen 11 ist in einem Winkel β zur Längsachse 10a angeordnet, welcher Winkel β im gegebenen Beispiel etwa 45° beträgt.

Bei der Ausführungsvariante von Fig. 4 sind die Rillen 11 im Wesentlichen in Längsrichtung angeordnet und wellenförmig ausgeführt. Die Ausführungsvariante von Fig. 5 entspricht im Wesentlichen der von Fig. 3 mit dem Unterschied, dass die Rillen 11 quer zur Längsachse 10a angeordnet sind.

Bei der Ausführungsvariante von Fig. 6 liegen die Rillen 11 in der Form von dreieckigen Strukturen vor, die auf Lücken über den Belag 9 verteilt angeordnet sind.

Fig. 7 zeigt die Oberflächenstruktur von Fig. 1 im Detail. Eine Vertiefung 31 ist von zwei Erhebungen 30 begrenzt, die durch Materialverdrängung erzeugt sind. Die vertikale Abmessung der Vertiefung 31 ist mit h₁ bezeichnet und beträgt beispielsweise 0,015 mm. Die vertikale Abmessung der Erhebungen 31 ist mit h₂ bezeichnet und beträgt etwa 0,01 mm. Somit beträgt die Gesamthöhe H etwa 0,025 mm. Da sowohl h₁ als auch h₂ kleiner sind als 0,02 mm handelt es sich hier um eine Mikrostruktur im Sinne der Erfindung.

## Patentansprüche

1. Verfahren zur Bearbeitung von Laufflächen (9) von Wintersportgeräten, wie etwa Schiern oder Snowboards, bei dem ein Belagrohling (20) einem spanlosen Bearbeitungsvorgang unterworfen wird, um eine vorbestimmte Oberflächen-Mikrostruktur zu erhalten, die die Gleitfähigkeit verbessert, wobei der Bearbeitungsvorgang zur Herstellung der Oberflächen-Mikrostruktur eine plastische Verformung durch ein Werkzeug (5) umfasst, **dadurch gekennzeichnet, dass** das Werkzeug (5) mindestens eine Werkzeugspitze (1) umfasst, die in gleitender Bewegung über eine Lauffläche (9) des Belagrohlings (20) bewegt wird und mit einer vorbestimmten Kraft auf den Belagrohling (20) gedrückt wird, um Rillen (11) auszubilden, wobei der die plastische Verformung umfassende Bearbeitungsvorgang auf einem Koordinatentisch durchgeführt wird.

2. Verfahren nach Anspruch 1, **dadurch gekennzeichnet, dass** die Werkzeugspitze als Diamantkonus (1) ausgebildet ist.

3. Verfahren nach Anspruch 2, **dadurch gekennzeichnet, dass** die Werkzeugspitze einen Radius von etwa 0,02 mm aufweist und dass die Anpresskraft so gewählt wird, dass die Eindringtiefe der Werkzeugspitze kleiner ist als 0,02 mm.

4. Verfahren nach einem der Ansprüche 1 bis 3, **dadurch gekennzeichnet, dass** der Bearbeitungsvorgang mittels eines Werkzeuges (5) durchgeführt wird, das federnd gelagert ist und auf diese Weise auf die Lauffläche (9) des Belagrohlings (20) gedrückt wird.

5. Verfahren nach einem der Ansprüche 1 bis 4, **dadurch gekennzeichnet, dass** das Werkzeug (5) zumindest abschnittsweise in einem vorbestimmten Winkel (β) zur Längsachse des Belagrohlings (20) bewegt wird.

6. Verfahren nach einem der Ansprüche 1 bis 4, **dadurch gekennzeichnet, dass** das Werkzeug (5) in wellenförmigen Bewegungen über den Belagrohling (20) geführt wird.

7. Verfahren nach einem der Ansprüche 1 bis 6, **dadurch gekennzeichnet, dass** der die plastische Verformung umfassende Bearbeitungsvorgang auf dem Belagrohling (20) vor dem Aufbringen der Lauffläche (9) auf das Wintersportgerät erfolgt.

8. Vorrichtung zur Herstellung von Belägen von Wintersportgeräten mit einer Werkzeugführung zur Führung eines Werkzeuges (5), das eine vorbestimmte Oberflächenstruktur auf der Lauffläche (9) des Belages aufbringt, die eine Oberflächen-Mikrostruktur umfasst, die die Gleitfähigkeit verbessert, wobei das Werkzeug (5) zur spanlosen Herstellung der Oberflächen-Mikrostruktur dazu ausgebildet ist, eine plastische Verformung der Lauffläche (9) zu bewirken, **dadurch gekennzeichnet, dass** das Werkzeug (5) mindestens eine Werkzeugspitze (1) zur Herstellung einer Rille (11) mit einem vorbestimmten Profil aufweist und mit einer vorbestimmten Kraft auf die Lauffläche (9) des Belagrohlings (20) pressbar ist, wobei ein Koordinatentisch zur Bewegung des Werkzeuges (5) eingerichtet ist.

9. Vorrichtung nach Anspruch 8, **dadurch gekennzeichnet, dass** die Werkzeugspitze (1) aus Diamant hergestellt ist.

10. Vorrichtung nach Anspruch 9, **dadurch gekennzeichnet, dass** die Werkzeugspitze einen Radius von etwa 0,02 mm aufweist.

11. Vorrichtung nach einem der Ansprüche 8 bis 10, **dadurch gekennzeichnet, dass** die Werkzeugspitze einen Konuswinkel α von etwa 60° aufweist.

12. Vorrichtung nach einem der Ansprüche 8 bis 11, **dadurch gekennzeichnet, dass** das Werkzeug (5) in der Werkzeugführung federnd gelagert ist.

13. Vorrichtung nach einem der Ansprüche 8 bis 12, **dadurch gekennzeichnet, dass** an der Werkzeugführung mehrere Werkzeuge (5) zur gleichzeitigen Bearbeitung der Lauffläche (9) des Belagrohlings (20) vorgesehen sind.

14. Vorrichtung nach Anspruch 13, **dadurch gekennzeichnet, dass** die einzelnen Werkzeuge (5) unabhängig voneinander federnd gelagert sind.

15. Vorrichtung nach einem der Ansprüche 8 bis 14, **dadurch gekennzeichnet, dass** die Werkzeugführung eine Steuerung zur Herstellung vorbestimmter Muster auf der Lauffläche (9) des Belagrohlings (20) aufweist.

## Claims

1. Process of machining running surfaces (9) of winter sports apparatuses, such as skis or snowboards, whereby a track blank (20) is subjected to a machining process which does not involve removing material in order to produce a predefined surface micro-structure which improves gliding ability, and the machining process for producing the surface micro-structure involves inducing a plastic deformation by means of a tool (5), **characterised in that** the tool (5) has at least one tool tip (1) which is moved in a sliding movement across a running surface (9) of the track blank (20) and pressed onto the track blank (20) with a predefined force in order to form grooves (11), and the machining process inducing the plastic deformation is run on a co-ordinate table.

2. Method as claimed in claim 1, **characterised in that** the tool tip is a diamond cone (1).

3. Method as claimed claim 2, **characterised in that** the tool tip has a radius of approximately 0.02 mm and the pressing force is selected so that the penetration depth of the tool tip is less than 0.02 mm.

4. Method as claimed in one of claims 1 to 3, **characterised in that** the machining operation is performed by means of a tool (5) which is resiliently mounted and is thus pressed onto the running surface (9) of the track blank (20).

5. Method as claimed in one of claims 1 to 4, **characterised in that** the tool (5) is moved at a predefined angle (β) with respect to the longitudinal axis of the track blank (20) across at least certain portions.

6. Method as claimed in one of claims 1 to 4, **characterised in that** the tool (5) is guided across the track blank (20) in wave-shaped movements.

7. Method as claimed in one of claims 1 to 6, **characterised in that** the machining process on the track blank (20) inducing the plastic deformation takes place before the running surface (9) is applied to the winter sport apparatus.

8. Device for producing tracks for winter sport apparatuses with a tool guide for guiding a tool (5), which applies a predefined surface structure to the running surface (9) of the track, comprising a surface micro-structure which improves gliding ability, and the tool (5) for providing the surface micro-structure without removing material is designed to cause a plastic deformation of the running surface (9), **characterised in that** the tool (5) has at least one tool tip (1) for producing a groove (11) with a predefined profile and can be pressed onto the running surface (9) of the track blank (20) with a predefined force, and a co-ordinate table is used for moving the tool (5).

9. Device as claimed in claim 8, **characterised in that** the tool tip (1) is made from diamond.

10. Device as claimed in claim 9, **characterised in that** the tool tip has a radius of approximately 0.02 mm.

11. Device as claimed in one of claims 8 to 10, **characterised in that** the tool tip has a cone angle (α) of approximately 60°.

12. Device as claimed in one of claims 8 to 11, **characterised in that** the tool (5) is resiliently mounted in the tool guide.

13. Device as claimed in one of claims 8 to 12, **characterised in that** several tools (5) are provided on the tool guide for simultaneously machining the running surface (9) of the track blank (20).

14. Device as claimed in claim 13, **characterised in that** the individual tools (5) are resiliently mounted separately from one another.

15. Device as claimed in one of claims 8 to 14, **characterised in that** the tool guide has a control system for producing predefined patterns on the running surface (9) of the track blank (20).

## Revendications

1. Procédé de préparation de semelles (9) d'appareils de sports d'hiver, comme par exemple de skis ou des planches à neige, où une ébauche de revêtement (20) est soumise à une opération de traitement sans enlèvement de copeaux pour obtenir une microstructure de surface prédéterminée qui améliore l'aptitude au glissement, où l'opération de traitement pour réaliser la microstructure de surface comprend une déformation plastique par un outil (5), **caractérisé en ce que** l'outil (5) comprend au moins une pointe d'outil (1) qui, selon un mouvement glissant, est amenée à passer sur une face de glissement (9) de l'ébauche de revêtement (20) et qui est appuyée avec une force prédéterminée à l'ébauche de revêtement (20) pour former des rainures (11), l'opération de traitement, comprenant la déformation plastique, étant exécutée sur une table de coordonnées.

2. Procédé selon la revendication 1, **caractérisé en ce que** la pointe d'outil est réalisée comme cône en diamant (1).

3. Procédé selon la revendication 2, **caractérisé en ce que** la pointe d'outil présente un rayon d'environ 0,02 mm, et **en ce que** la force d'application est sélectionnée de façon que la profondeur de pénétration de la pointe d'outil soit inférieure à 0,02 mm.

4. Procédé selon l'une des revendications 1 à 3, **caractérisé en ce que** l'opération de traitement est exécutée au moyen d'un outil (5), qui est logé d'une manière élastique et qui est appliqué de cette manière à la face de glissement (9) de l'ébauche de revêtement (20).

5. Procédé selon l'une des revendications 1 à 4, **caractérisé en ce que** l'outil (5) est déplacé au moins par sections selon un angle prédéterminé (β) relativement à l'axe longitudinal de l'ébauche de revêtement (20).

6. Procédé selon l'une des revendications 1 à 4, **caractérisé en ce que** l'outil (5) est passé selon des mouvements ondulés sur l'ébauche de revêtement (20).

7. Procédé selon l'une des revendications 1 à 6, **caractérisé en ce que** l'opération de traitement de l'ébauche de revêtement (20), comprenant la déformation plastique, a lieu avant l'application de la face de glissement (9) sur l'appareil de sports d'hiver.

8. Dispositif de fabrication de revêtements d'appareils de sports d'hiver avec un guidage d'outil pour guider un outil (5), qui applique une structure de surface prédéterminée à la face de glissement (9) du revêtement, qui comprend une microstructure de surface qui améliore l'aptitude au glissement, où l'outil (5) pour la fabrication sans enlèvement de copeaux de la microstructure de surface est réalisé pour produire une déformation plastique de la face de glissement (9), **caractérisé en ce que** l'outil (5) présente au moins une pointe d'outil (1) pour réaliser une rainure (11) avec un profil prédéterminé et peut être appliqué avec une force prédéterminée à la face de glissement (9) de l'ébauche de revêtement (20), où une table de coordonnées est installée pour le déplacement de l'outil (5).

9. Dispositif selon la revendication 8, **caractérisé en ce que** la pointe d'outil (1) est fabriquée en diamant.

10. Dispositif selon la revendication 9, **caractérisé en ce que** la pointe d'outil présente un rayon d'environ 0,02 mm.

11. Dispositif selon l'une des revendications 8 à 10, **caractérisé en ce que** la pointe d'outil présente un angle conique (α) d'environ 60°.

12. Dispositif selon l'une des revendications 8 à 11, **caractérisé en ce que** l'outil (5) est logé d'une manière élastique dans le guidage d'outil.

13. Dispositif selon l'une des revendications 8 à 12, **caractérisé en ce que** sont prévus au guidage d'outil plusieurs outils (5) pour le traitement simultané de la face de glissement (9) de l'ébauche de revêtement (20).

14. Dispositif selon la revendication 13, **caractérisé en ce que** les outils individuels (5) sont logés élastiquement indépendamment les uns des autres.

15. Dispositif selon l'une des revendications 8 à 14, **caractérisé en ce que** le guidage d'outil présente une commande pour produire des dessins prédéfinis sur la face de glissement (9) de l'ébauche de revêtement (20).
